# EUROPÄISCHE PATENTANMELDUNG

(11) **EP 0 504 611 A1**
(43) Veröffentlichungstag der Anmeldung: **23.09.1992**
(21) Anmeldenummer: 92102921.1
(22) Anmeldetag: 21.02.1992
(51) Int. Cl.: A63G 1/38, A63G 1/12, A63G 23/00

(54) **Spielgerät**

(30) Priorität: 21.03.1991 DE 9103476 U
(71) Anmelder: CONLASTIC R KAUTSCHUK VERTRIEBSGESELLSCHAFT mbH, D-40667 Meerbusch (DE)
(72) Erfinder: Ehring, Markus, W-4788 Warstein (DE)
(74) Vertreter: Paul, Dieter-Alfred, Dipl.-Ing.

(57) **Zusammenfassung**

Ein Spielgerät (1,7,14) weist einen Standfuß (2,8,15) und einen drehbar um eine Drehachse (6,12,20) gelagerten Drehkörper (3,9,16) auf. Damit das Spielgerät (1,7,14) mehr Spielspaß vermittelt, ist die Drehachse (6,12,20) in einem spitzen Winkel zur Senkrechten angeordnet.

## Beschreibung

Die Erfindung bezieht sich auf ein Spielgerät mit einem Standfuß und einem drehbar um eine Drehachse gelagerten Drehkörper.

Solche Spielgeräte sind in Form von kleinem Karussells bekannt. Der Erfindung liegt die Aufgabe zugrunde, ein solches Spiegerät so auszubilden, daß es mehr Spielspaß vermittelt.

Diese Aufgabe wird erfindungsgemäß dadurch gelöst, daß die Drehachse des Drehkörpers in einem spitzen Winkel zur Senkrechten angeordnet ist. Diese Anordnung hat zur Folge, daß die Drehbewegung des Drehkörpers von einer Auf- und Abbewegung überlagert wird, wodurch der Reiz zur Benutzung dieses Spielgerätes wesentlich erhöht wird. Dabei ist es zweckmäßig, daß der Winkel zwischen der Drehachse und der Senkrechten zwischen 10̸ und 45° liegt.

Die Drehachse kann in Bezug auf die Hochachse des Drehkörpers verschieden angeordnet sein. So bietet es sich an, den Drehkörper so anzuordnen, daß die Hochachse koaxial zu dessen Drehachse liegt. Der Drehkörper führt jedoch noch interessantere Bewegungen aus, wenn die Hochachse des Drehkörpers in einem spitzen Winkel zur Drehachse verläuft. Es kommt dann zu einer Art Taumelbewegung des Drehkörpers. Dabei besteht die Möglichkeit, den Drehkörper so anzuordnen, daß sich Hochachse und Drehachse oberhalb des Drehkörpers schneiden.

Zur Vermeidung von Verletzungen sollte die Unterseite des Drehkörpers als geschlossene Schale ausgebildet sein, beispielsweise in Form einer Kugelkalotte oder eines Kegelstumpfes. Im letzteren Fall könnte eine Mantellinie des Kegelstumpfes horizontal verlaufen.

In weiterer Ausgestaltung der Erfindung ist vorgesehen, daß die Oberseite des Drehkörpers als offene Mulde ausgebildet ist, in die man einsteigen kann. Diese Mulde kann von der vorerwähnten Schale gebildet sein. Sie bietet eine gute Abstützung insbesondere bei schnellen Drehbewegungen. Selbstverständlich besteht auch die Möglichkeit, die Oberseite des Drehkörpers als ebene Fläche auszubilden, die sich vorzugsweise senkrecht zur Hochachse des Drehkörpers erstreckt.

Um Verletzungen zu vermeiden und einen guten Halt zu erzeugen, sollte die Oberseite des Drehkörpers mit einem Gummigranulat belegt sein.

Schließlich sieht die Erfindung vor, daß der Drehkörper einen ihn durchsetzenden, zur Drehachse koaxialen Mast hat, an dem man sich abstützen kann.

In der Zeichnung ist die Erfindung an Hand von Ausführungsbeispielen näher veranschaulicht. Es zeigen:
- Figur (1): das erfindungsgemäße Spielgerät in Kugelkalottenform;
- Figur (2): das erfindungsgemäße Spielgerät in Kegelstumpfform und
- Figur (3): das erfindungsgemäße Spielgerät mit spitzem Winkel zwischen Drehachse und Hochachse.

Das in Figur (1 dargestellte Spielgerät (1) weist einen Standfuß (2) auf, auf dem ein Drehkörper (3) sitzt. Der Drehkörper (3) besteht aus einer kalottenförmigen, nach oben offenen Schale (4) beispielsweise aus Aluminium oder einem nichtrostenden Stahl, wobei der obere, kreisrunde Rand mit einem Wulst (5) versehen ist. Auf der muldenförmigen Innenseite der Schale (4) ist ein Recycling-Gummigranulat aufgetragen.

Der Drehkörper (3) sitzt auf dem Standfuß (2) in einer geneigten Stellung und ist in diesem drehbar gelagert. Dabei fällt die Drehachse (6) mit der Hochachse des Drehkörpers (3) zusammen. Die Drehachse (6) hat eine Neigung von ca. 17° gegenüber der Vertikalen. Dies hat zur Folge, daß der muldenförmige Innenraum der Schale (4) nicht nur eine Drehbewegung, sondern auch eine Auf- und Abbewegung ausführt, wenn der Drehkörper (3) in Drehung versetzt wird.

In Figur (2) ist ein ähnliches Spielgerät (7) dargestellt. Es hat einen schräg stehenden Standfuß (8) mit einem darauf sitzenden Drehkörper (9). Der Drehkörper (9) besteht aus einer kegelstumpfförmigen, obenseitig offenen Schalen (10̸) und eine deren kreisrunden Rand bildenden Wulst (11). Innenseitig ist die Schale (10̸) mit Recycling-Gummigranulat belegt. Der Drehkörper (9) ist in dem Standfuß (8) drehbar gelagert, wobei auch hier die Drehachse (12) mit der Hochachse des Drehkörpers (9) zusammenfällt. Die Drehachse (12) hat eine Neigung von ca. 30̸° zur Senkrechten. Der Öffnungswinkel der kegelstumpfförmigen Schale (10̸) ist so bemessen, daß eine Mantellinie (13) waagerecht verläuft.

In Figur (3) ist ein weiteres Ausführungsbeispiels eines Spielgerätes (14) dargestellt. Das Spielgerät (14) hat einen Standfuß (15) und eine darauf sitzenden Drehkörper (16). Der Drehkörper (16) hat einen hochstehenden Mast (17), der Kegelstumpfform hat und eine kugelkarlottenförmige Schale (18) durchsetzt und mit ihr einstückig ist. Die Schale (18) ist nach obenhin offen und hat an ihrem Rand einen Wulst (19).

Der Mast (17) durchsetzt die Schale (18) schräg und außermittig, so daß die Mittelachse (20̸) des Mastes (17) und die Hochachse (21) der Schale (18) einen spitzen Winkel von etwas über 10̸° einschließen. Dabei liegt eine Mantellinie des Mastes (17) in der Hochachse der Schale (18). Der Mast (17) ist in dem Standfuß (15) drehbar gelagert, wobei die Mittelachse (20̸) mit der Drehachse zusammenfällt. Der Mast (17) wird obenseitig von einer runden Platte (22) abgedeckt.

Bei einer Drehbewegung vollführt die Schale (18) eine Taumelbewegung, weil sich ihre Hochachse (21) um die Mittelachse (20̸) des Mastes (17) und damit um die Drehachse dreht. Die Schale (18) wird also bei einer Drehbewegung auch verschwenkt, d.h. ihre Stellung wechselt zwischen der gezeigten horizontalen Stellung und einer Schrägstellung.

## Patentansprüche

1. Spielgerät mit einem Standfuß und einem drehbar um eine Drehachse gelagerten Drehkörper,
dadurch gekennzeichnet, daß die Drehachse (6, 12, 20̸) in einem spitzen Winkel zur Senkrechten angeordnet ist.

2. Spielgerät nach Anspruch (1)
dadurch gekennzeichnet, daß der Winkel zwischen 10̸ und 45° liegt.

3. Spielgerät nach Anspruch (1) oder (2),
dadurch gekennzeichnet, daß die Hochachse des Drehkörpers (3, 9) koaxial zu dessen Drehachse (6, 12) liegt.

4. Spielgerät nach Anspruch (1) oder (2),
dadurch gekennzeichnet, daß die Hochachse (21) des Drehkörpers (16) in einem spitzen Winkel zur Drehachse (20̸) verläuft.

5. Spielgerät nach Anspruch (4),
dadurch gekennzeichnet, daß sich Hochachse (21) und Drehachse (20̸) oberhalb des Drehkörpers (16) schneiden.

6. Spielgerät nach einem der Ansprüche (1) bis (5),
dadurch gekennzeichnet, daß die Unterseite des Drehkörpers (3, 9, 16) als geschlossene Schale (4, 10̸, 18) ausgebildet ist.

7. Spielgerät nach Anspruch (6),
dadurch gekennzeichnet, daß die Schale (4, 18) als Kugelkarlotte ausgebildet ist.

8. Spielgerät nach Anspruch (6),
dadurch gekennzeichnet, daß die Schale (10̸) als Kegelstumpf ausgebildet ist.

9. Spielgerät nach Anspruch (8),
dadurch gekennzeichnet, daß eine Mantellinie (13) des Kegelstumpfes horizontal verläuft.

10. Spielgerät nach einem der Ansprüche (1) bis (9),
dadurch gekennzeichnet, daß die Oberseite des Drehkörpers (3, 9, 16) als offenen Mulde ausgebildet ist.

11. Spielgerät nach einem der Ansprüche (1) bis (9),
dadurch gekennzeichnet, daß die Oberseite des Drehkörpers als ebene Fläche ausgebildet ist.

12. Spielgerät nach Anspruch (11),
dadurch gekennzeichnet, daß sich die ebene Fläche senkrecht zur Hochachse des Drehkörpers erstreckt.

13. Spielgerät nach einem der Ansprüche (1) bis (12),
dadurch gekennzeichnet, daß die Oberseite des Drehkörpers (3, 9, 16) mit einem Gummigranulat belegt ist.

14. Spielgerät nach einem der Ansprüche (1) bis (13),
dadurch gekennzeichnet, daß der Drehkörper (16) einen ihn durchsetzenden, zur Drehachse (20̸) koxialen Mast (17) hat.
